# EUROPÄISCHE PATENTSCHRIFT

(11) **EP 4 046 953 B1**
(45) Veröffentlichungstag und Bekanntmachung des Hinweises auf die Patenterteilung: **29.10.2025**
(21) Anmeldenummer: 22156964.3
(22) Anmeldetag: 16.02.2022
(51) Int. Cl.: B66C 1/12, B66C 1/14, B66C 1/36, F16G 15/02

(54) **MODULARES SYSTEM ZUR AUFHÄNGUNG AN EINEM KRANHAKEN ODER EINEM ANSCHLAGPUNKT ODER EINEM ZURRPUNKT**
MODULAR SYSTEM FOR SUSPENSION ON A CRANE HOOK OR A STOP OR A LASHING POINT
SYSTÈME MODULAIRE DE SUSPENSION À UN CROCHET DE GRUE OU À UN POINT D'ANCRAGE OU À UN POINT D'ARRIMAGE

(30) Priorität: 17.02.2021 DE 102021103721
(43) Veröffentlichungstag der Anmeldung: 24.08.2022
(73) Patentinhaber: Sembritzky, Jörg, 17509 Lubmin (DE); Dettmann, Dagmar, 17509 Lubmin (DE)
(72) Erfinder: Sembritzky, Jörg, 17509 Lubmin (DE); Dettmann, Dagmar, 17509 Lubmin (DE)
(74) Vertreter: Grünbaum, Annekathrin

(56) Entgegenhaltungen:
- EP-A1- 3 392 525
- CN-U- 205 151 514
- DE-C1- 3 800 685
- DE-U1- 202019 101 470

## Beschreibung

Die Erfindung betrifft ein modulares System zur Aufhängung an einem Kranhaken oder einem Anschlagpunkt oder einem Zurrpunkt.

Stand der Technik ist, dass Kettengehänge oder Systeme zur Kettenaufhängung keine koppelbaren Elemente aufweisen. Vielmehr werden Kettengehänge sowie deren Zubehör auf Maß angefertigt. Eine flexible Nutzung der Systeme ist demnach nicht oder kaum gegeben.

Ferner ist Stand der Technik, dass mehrere Aufhängeringe und/oder Zwischenglieder und/oder verschiedenen Haken und/oder Adapter verwendet werden müssen, um eine Kopplung verschiedener Kettenstränge und/oder Haken überhaupt zu erreichen.

Die Offenbarungsschrift EP 3392525 A1 offenbart einen Aufhängering, welcher derart ausgestaltet ist, dass die Tragfähigkeit in Abhängigkeit vom Neigungswinkel (einem Winkel, den Kettenstränge zu einer gedachten senkrechte Linie einschließen) für den Anwender leichter zu erkennen ist. Ferner wird hier gezeigt, dass Kettenglieder, also die Kettenstränge, direkt am Aufhängering angeordnet sind, was wiederum eine gewisse Inflexibilität verursacht.

Die Offenbarungsschrift DE 20 2019 101 470 U1 offenbart einen Verkürzungshaken mit Kuppelanschluss zum Verkürzen von Anschlagketten in Gehängen. Der Kuppelanschluss ist hier zu Lasten einer Flexibilität als Öse ausgebildet. Dies verhindert eine Verwendung des hier gezeigten Kupplungshakens ohne entsprechende Werkzeuge oder Zwischenkomponenten, welche an die Öse angeschlagen werden müssten, um eine Kopplung beispielsweise zum Kranhaken zu ermöglichen.

Die Druckschrift DE 696 22 88 1 T2 offenbart eine Kettenkupplungsanordnung mit einem geschlossenen Ringglied, das an eine Hebeeinrichtung, wie einen Kranhaken, angekoppelt werden kann, und zumindest einem Kettenkupplungsteil mit einem Schaftabschnitt, der mit dem geschlossenen Ringglied sicher verbunden werden kann, und mit einem Kettenkupplungsabschnitt, der an mindestens eine Hebekette angekoppelt werden kann.

Ferner offenbart die Druckschrift US 2008/0315 604 A1 ein Hebegurtsystem zum Verbinden verschiedener Lasten mit einem Hebehaken, das eine kleine Anzahl von kombinierbaren Hebegurt-Einheiten umfasst, die jeweils aus einer Anzahl von vormontierten Teilen bestehen. Diese Einheiten umfassen mindestens eine Doppel-Hebegurt-Einheit und nicht mehr als zwei Einzel-Hebegurt-Einheiten.

In der Druckschrift DE 101 64 595 A1 wird ein Haken mit einem zum Anschluss einer hochfesten Rundstahlkette geeigneten Gabelkopf offenbart, dessen Gabelzinken einen Einführspalt begrenzen, dessen Weite gleich der 1,05 bis 1,3fachen Dicke der Glieder der Rundstahlkette beträgt und der durch einen an die innere Breite des jeweils anzuschließenden Kettengliedes angepassten Querbolzen überbrückt wird, welcher dadurch gekennzeichnet ist, dass die Gabelzinken des Hakens außerhalb des Bereiches des Einführspaltes eine ringförmige Öse bilden, deren lichte Weite (W2) größer als die Weite (W1) des Einführspaltes ist.

Gegenstand der Druckschrift DE 101 49 340 A1 ist eine Anschlagvorrichtung, insbesondere ein Verkürzungslasthaken, für Ketten, vorzugsweise Rundgliederketten. Diese Anschlagvorrichtung verfügt über einen Haken und eine an den Haken angeschlossene Verkürzungsklaue. Diese Verkürzungsklaue unterteilt die Kette in einen Laststrang sowie einen zugehörigen Kettensack jeweils variabler Länge.

In der Druckschrift EP 0 105 022 A2 ist ein Baukasten, insbesondere zum Zusammenstellen von Lasthebe- und/oder Verzurranordnungen offenbart, einerseits bestehend aus Gurten unterschiedlicher Tragfähigkeit und andererseits bestehend aus mit diesen durch Kupplungsglieder verbindbaren Bauteilen, wie Haken, Ösen, Schäkeln, Gabelköpfen, Verkürzungsklauen, Anschlussadaptern oder auch Gurten, sowie Spann- und/oder Kontrollvorrichtungen ebenfalls unterschiedlicher Tragfähigkeit, dadurch gekennzeichnet, dass die Kupplungsglieder als Zuordnungselemente für die Gurte und die Bauteile bzw. Gurte bzw. Spann- und/oder Kontrollvorrichtungen gleicher Tragfähigkeit ausgebildet sind.

Die Druckschrift EP 3 392 525 A1 offenbart einen Aufhängering für Mehrstranggehänge, umfassend zwei parallele geradlinige Schenkel, die an ihren jeweiligen Enden durch bogenförmige Verbindungsschenkel miteinander verbunden sind, wobei der untere Verbindungsschenkel zur Längsmittellinie (M-M) des Aufhängeringes symmetrisch ausgebildet ist und im Mittelbereich seiner Erstreckung sowie in den beiden Bereichen seiner Einmündungen in jeden der beiden Schenkel kreisabschnittförmig gerundet verläuft, dadurch gekennzeichnet, dass die Radien (r 1 , r 2 ) der Rundungen auf der Innenseite des Aufhängeringes kleiner als die halbe Innenweite (B) des Aufhängeringes, jedoch größer als der halbe Durchmesser (d) der Schenkel sind, und der kreisabschnittförmige Mittelbereich an jedem seiner Enden mit dem kreisabschnittförmigen Einmündebereich in den benachbarten Schenkeln über einen geradlinig verlaufenden Zwischenabschnitt des Verbindungsschenkels verbunden ist, der unter einem Winkel ( *δ* ) im Bereich von 50° bis 75° zur Längsmittellinie (M-M) des Aufhängeringes (1) angestellt ist.

CN 205 151 514 U offenbart eine spezielle Hebevorrichtung für den Betrieb von Gussrohren an Baggern. Dieses Dokument offenbart den Oberbegriff von Anspruch 1.

EP 3 392 525 A1 offenbart einen Aufhängering für Mehrstranggehänge.

Nachteilig am Stand der Technik ist, dass zur Ankopplung der Basissegmente, wie Ketten oder Gurte, an den Aufhängering Adapter oder Bindeglieder benötigt werden, vor allem bei einer Anbringung von vier Kettensträngen sind Adapter notwendig, da die Aufhängeringe aus dem Stand der Technik nur für die Aufnahme von maximal zwei Kettensträngen ausgelegt sind. Die dafür hergestellten Adapter sind auf den Aufhängering zugeschnitten und nicht zur Verlängerung (Kopplung) der Kettenstränge gedacht.

### Darstellung der Erfindung

Es ist daher Aufgabe der Erfindung die Nachteile des Standes der Technik zu beseitigen und ein System zur Aufhängung an einem Kranhaken, einem Anschlagpunkt oder einem Zurrpunkt bereitzustellen, welches einfach, flexibel und modular verwendbar ist und welches es erlaubt Basiselemente bereitzustellen, welche einfach miteinander kombinierbar sind. Es soll ferner einfach möglich sein die Basiselemente entsprechend verschiedener Lasten zuzuordnen.

Die Lösung dieser Aufgabe erfolgt durch die in den Ansprüchen aufgeführten Merkmale.

Gemäß verschiedenen Ausführungsformen weist die modulare Anordnung zur Aufhängung an einem Kranhaken oder einem Anschlagpunkt oder einem Zurrpunkt, folgende Komponenten auf: einen Aufhängering, zumindest ein Koppelhaken und zumindest ein Basissegment, wobei an einem Ende des Basissegmentes ein Lasthaken angeordnet ist. Der Aufhängering der modularen Anordnung ist derart ausgestaltet, dass dieser eine kraftschlüssige Verbindung mit dem Kranhaken oder dem Anschlagpunkt oder dem Zurrpunkt und mit dem zumindest einen Koppelhaken bilden kann. Der Koppelhaken weist eine Unterseite und eine Oberseite auf, wobei die Oberseite erfindungsgemäß ein Koppelelement aufweist, welches derart ausgestaltet ist, eine kraftschlüssige Verbindung zum Aufhängering, zum Kranhaken, zum Anschlagpunkt, zum Zurrpunkt und/oder zum Lasthaken eines Basissegments zu schaffen. Die Unterseite weist einen Aufnehmer auf, welcher derart ausgestaltet ist, eine kraftschlüssige Verbindung zum zumindest einen Basissegment zu schaffen. Gemäß verschiedenen Ausführungsformen ist ein Basissegment ein Kettensegment und/oder ein Gurtsegment und/oder ein Seilsegment. Ein Aufnehmer ist beispielsweise ein Gabelaufnehmer zur Aufnahme der Kettensegmente oder eine Öse zur Aufnahme von Gurt- und/oder Seilsegmenten.

Der Aufhängering ist derart ausgestaltet zwei bis vier Koppelhaken aufzunehmen, wobei der Aufhängering erfindungsgemäß derart ausgestaltet ist, dass bei einer Verwendung von zwei bis vier Koppelhaken eine äußere Begrenzung von einem maximal erlaubten Arbeitswinkel von 60° gesichert ist. Gemäß verschiedenen Ausführungsbeispielen weist der Aufhängering hierfür im Querschnitt eine Tropfenform mit einer halbrunden Unterseite auf, wobei die halbrunde Unterseite zwei gegenüberliegenden Einrastwinkel *ϕ* für ein maximales Einrasten der zwei bis vier Koppelhaken aufweist. Ferner weist der Aufhängering einen Aufnahmepunkt, beispielsweise einen Kranhakenaufnahmepunkt auf, welcher mittig auf der gegenüberliegenden Seite der Unterseite angeordnet ist.

Gemäß verschiedenen Ausführungsbeispielen weist das Koppelelement einen Haken mit einem ersten Sicherungselement auf. Das Sicherungselement, beispielsweise in Form eines Schnappers, dient der Sicherheit, so dass ein Herausrutschen des Hakens verhindert wird. Das Sicherungselement bzw. der Schnapper muss zum Entfernen des Koppelhakens aktiv betätigt werden, um die Verbindung des Koppelhakens zum Aufhängering oder zum Lasthaken zu lösen.

Bevorzugt sind die entsprechenden Komponenten (beispielsweise Aufhängering, Basissegment, Koppelhaken) entsprechend verschiedener zu hebender, zu ziehender und/oder zu haltender Lasten dimensioniert. Es gibt beispielsweise ein Set, beispielsweise bestehend aus Aufhängering, Basiskettensegment und/oder Koppelhaken für leichtere Lasten, und ein Set (wiederum bestehend aus Aufhängering, Basiskettensegment und/oder Koppelhaken) für höhere Lasten.

Für ein Auseinanderhalten der verschiedenen Sets und eine schnellere Zuordnung können die verschiedenen Sets codiert sein, beispielsweise mittels eines Farbcodes. Hierfür weist beispielsweise ein erstes Set für eine geringere Last im Einzelstrang bis 1000kg die Farbe Lila auf. Ein zweites Set dagegen, welches bis zu einer Last im Einzelstrang von 2000kg verwendet werden kann, weist die Farbe Grün auf.

Bevorzugt weist die Unterseite des Koppelhakens einen Verkürzer, beispielsweise einen Kettenverkürzer, auf. Hierdurch können verschiedenen Längen von Kettensträngen, Seilsträngen und/oder Gurtsträngen eingestellt werden. Bei beispielsweise einer Länge eines Basiskettensegmentes von 1m kann eine Kettenstranglänge von 20 cm bis 1m eingestellt werden. Der Verkürzer kann gemäß verschiedenen Ausführungsformen auch ein Sicherungselement aufweisen.

Vorteilhaft an der erfindungsgemäßen Anordnung ist eine einfache Verbindung mehrerer Basiskettensegmente zu einem langen Kettenstrang. Zur Anbringung dieses Kettenstrangs an dem Kranhaken ist nur ein Aufhängering notwendig. Die Koppelhaken gewähren eine sichere und einfach herzustellende Verbindung zu Kettensträngen und zwischen den Basiskettensegmenten selbst.

Erfindungsgemäß sind somit die verschiedenen Elemente zum Heben, Halten und/oder Ziehen von Gegenständen mit einem Kran oder anderer Anschlagpunkte oder Zurrpunkte einfach miteinander kombinierbar. Spezielle Werkzeuge, wie beispielsweise Hammer, Schraubblock und/oder Dorntreiber, sind nicht nötig.

Ebenso ist eine Vormontierung von Herstellerseiten nicht notwendig. Beispielsweise ist eine Vormontierung eines Aufhängerings am Koppelhaken oder eine Vormontierung einer Kupplungsstelle an einem Kettenbasissegment nicht notwendig. Es sind keine herstellerabhängigen Maßnahmen vorzunehmen, um eine sichere Kopplung zu gewährleisten. Alle Elemente werden getrennt hergestellt, verkauft und geliefert. Es ist ferner kein Zusammensuchen passender Elemente notwendig. Lediglich ein Aufhängering, zumindest ein Kopplungshaken und Basiskettensegmente werden benötigt. Eine Länge der Kettenstränge ist dadurch beliebig wählbar. Lediglich für die zu hebende Last ist eine Sortierung der Elemente der erfindungsgemäßen Anordnung notwendig. Durch die Farbcodierung kann jedoch ganz einfach eine entsprechende Auswahl der für die bestimmten Lasten entsprechenden Kettenbasissegmente, Kranhaken und/oder Kupplungshaken erfolgen.

Weiterhin vorteilhaft ist, dass zur Ankopplung der Basissegmente, wie Ketten oder Gurte, an den Aufhängering keine Adapter oder Bindeglieder benötigt werden, vor allem bei einer Anbringung von vier Kettensegmenten sind keine Adapter notwendig, da im Gegensatz zu den Aufhängeringen aus dem Stand der Technik, welche nur für die Aufnahme von maximal zwei Kettensegmenten ausgelegt sind, der hier vorgestellte Aufhängering mehr als zwei Basissegmenten aufnimmt. Es sind keine Adapter zur Aufnahme von mehr als zwei Basissegmenten nötig. Der Koppelhaken zur Verbindung an einen Aufhängering und/oder zur Verbindung an einen Lasthaken eines Basissegmentes ist derart ausgestaltet, dass dieser zur Kopplung bzw. Verlängerung von mehreren Basissegmenten geeignet ist, wobei die Verlängerung mittels Kopplung des Koppelelementes an den Lasthaken eines ersten Basissegmentes und mittels Kopplung eines weiteren Basissegmentes an den Aufnehmer des Koppelhakens erfolgt.

### Ausführung der Erfindung

Die Erfindung wird anhand eines/mehrerer Ausführungsbeispiels näher erläutert. Hierzu zeigen
- Figur 1: Darstellung eines Aufhängerings
- Figur 2: Darstellung eines Koppelhakens

In der Beschreibung wird auf die beigefügten Zeichnungen Bezug genommen, in denen zur Veranschaulichung spezifische Ausführungsformen gezeigt sind, in denen die erfindungsgemäße Anordnung ausgeübt werden kann. In dieser Hinsicht wird eine Richtungsterminologie wie etwa "oben", "unten" usw. mit Bezug auf die Orientierung der beschriebenen Zeichnungen verwendet. Die Richtungsterminologie dient der Veranschaulichung und ist auf keinerlei Weise einschränkend.

Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben. Die folgende ausführliche Beschreibung ist deshalb nicht in einschränkendem Sinne aufzufassen, und der Schutzumfang der vorliegenden Erfindung wird durch die angefügten Ansprüche definiert.

In den Figuren werden identische oder ähnliche Elemente mit identischen Bezugszeichen versehen, soweit dies zweckmäßig ist.

Gemäß verschiedenen Ausführungsformen weist das erfindungsgemäße modulare System folgende Komponenten auf: einen Aufhängering 3, zumindest einen Koppelhaken 4 mit Aufnehmer 44 und zumindest ein Basissegment 5 mit Lasthaken 51.

Der Aufhängering 3 ist gemäß verschiedenen Ausführungsformen derart ausgestaltet, dass dieser eine kraftschlüssige Verbindung mit einem Kranhaken 2 oder einem Anschlagpunkt oder einem Zurrpunkt und mit dem zumindest einen Koppelhaken 4 bildet.

Der Koppelhaken 4 weist eine Unterseite 41 und eine Oberseite 42 auf, wobei die Oberseite 42 ein Koppelelement 43 aufweist, welches derart ausgestaltet ist, eine kraftschlüssige Verbindung zum Aufhängering 3, zum Kranhaken 2, zum Anschlagpunkt, zum Zurrpunkt und/oder zum Lasthaken 51 eines Basissegments 5 zu schaffen, und wobei die Unterseite 41 einen Aufnehmer 44 aufweist, welcher derart ausgestaltet ist, eine kraftschlüssige Verbindung zum zumindest einen Basissegment (5) zu schaffen.

Gemäß verschiedener Ausführungsformen ist ein Basissegment 5 ein Kettensegment, ein Seilsegment und/oder ein Gurtsegment.

Gemäß verschiedener Ausführungsformen ist der Aufnehmer 44 ein Gabelaufnehmer oder eine Öse.

Gemäß verschiedenen Ausführungsformen ist der Aufhängering 3 derart ausgestaltet zwei bis vier Koppelhaken 4 aufzunehmen, wobei der Aufhängering 3 hierfür derart ausgestaltet ist, dass bei einer Verwendung von zwei bis vier Koppelhaken 4 eine äußere Begrenzung von einem maximal erlaubten Arbeitswinkel von 60° gesichert ist. Wie in Figur 1 dargestellt weist der Aufhängering 3 im Querschnitt eine Tropfenform mit einer halbrunden Unterseite 31 mit zwei gegenüberliegenden Einrastwinkeln *ϕ* für ein maximales Einrasten der zwei bis vier Koppelhaken 4 und einem Aufnahmepunkt 32 auf.

Gemäß verschiedenen Ausführungsformen weist das Koppelelement 43 des Kopplungshaken 4 einen Haken 431 mit einem ersten Sicherungselement 432 auf. Der Haken 431 ermöglicht eine Kopplung des Kopplungshaken 4 am Aufhängering 3 oder am Lasthaken 51. Ferner weist die Unterseite 41 des Koppelhakens 4 bevorzugt einen Verkürzer 45 auf.

Gemäß verschiedener Ausführungsbeispiele sind die Komponenten (Aufhängering, Kopplungshaken und/oder Basiskettensegment) entsprechend verschiedener zu hebender, zu ziehender und/oder zu sichernder Lasten dimensioniert. Für eine schnellere Zusammenstellung des richtigen Sets für die zu hebende Last kann das modulare System eine Farbcodierung aufweisen, welches die Geeignetheit für eine Last anzeigt.

Ein erfindungsgemäßer Koppelhaken 4 ist in Figur 2 dargestellt. Der zumindest eine Koppelhaken 4 ist derart ausgestaltet, dass dieser eine kraftschlüssige Verbindung mit dem Aufhängering 3, mit dem zumindest einen Basissegment 5 und/oder mit dem Lasthaken 51 des zumindest einen Basissegment 5 bildet. Der Koppelhaken 4 weist eine Unterseite 41 und eine Oberseite 42 auf, wobei die Oberseite 41 ein Koppelelement 43 aufweist, welches derart ausgestaltet ist, eine Verbindung zum Kranhaken oder dem Anschlagpunkt oder dem Zurrpunkt und/oder zum Lasthaken 51 eines Basissegmentes 5 zu schaffen, und wobei die Unterseite 41 einen Aufnehmer 44, beispielsweise wie hier dargestellt einen Gabelaufnehmer zur Aufnahme von Ketten, aufweist. Ferner kann der Koppelhaken einen Verkürzer 45, beispielsweise wie hier dargestellt, einen Kettenverkürzer aufweisen.

### Bezugszeichen

- 1: Modulares System zur Aufhängung
- 2: Kranhaken oder Anschlagpunkt oder Zurrpunkt
- 3: Aufhängering
31 halbrunde Unterseite des Aufhängerings
32 Aufnahmepunkt / Kranaufnahmepunkt

- 4: Koppelhaken / Kopplungshaken
- 5: Basissegment / Kettensegment / Gurtsegment / Basiskettensegment
51 Lasthaken

## Patentansprüche

1. Modulares System zur Aufhängung (1) an einem Kranhaken (2) oder einem Anschlagpunkt oder einem Zurrpunkt, aufweisend folgende Basiskomponenten:
- ein Aufhängering (3),
- zumindest ein Koppelhaken (4),
- zumindest ein Basissegment (5) mit Lasthaken (51),
wobei der Aufhängering (3) derart ausgestaltet ist, dass dieser eine kraftschlüssige Verbindung mit dem Kranhaken (2) oder dem Anschlagpunkt oder dem Zurrpunkt und mit dem zumindest einen Koppelhaken (4) bildet,
wobei der Koppelhaken (4) eine Unterseite (41) und eine Oberseite (42) aufweist, wobei die Oberseite (42) ein Koppelelement (43) aufweist, welches derart ausgestaltet ist, eine kraftschlüssige Verbindung zum Aufhängering (3), zum Kranhaken (2), zum Anschlagpunkt, zum Zurrpunkt und/oder zum Lasthaken (51) eines Basissegments (5) zu schaffen, und wobei die Unterseite (41) einen Aufnehmer (44) aufweist, welcher derart ausgestaltet ist, eine kraftschlüssige Verbindung zum zumindest einen Basissegment (5) zu schaffen, wobei der Aufhängering (3) derart ausgestaltet ist zwei bis vier Koppelhaken (4) aufzunehmen, **dadurch gekennzeichnet dass,** der Aufhängering (3) derart ausgestaltet ist, dass bei einer Verwendung von zwei bis vier Koppelhaken (4) eine äußere Begrenzung von einem maximal erlaubten Arbeitswinkel von 60° gesichert ist, wobei der Aufhängering (3) hierfür im Querschnitt eine Tropfenform aufweist mit einer halbrunden Unterseite (31) mit zwei gegenüberliegenden Einrastwinkeln *ϕ* für ein maximales Einrasten der zwei bis vier Koppelhaken (4) und einem Aufnahmepunkt (32).

2. Modulares System gemäß Anspruch 1, **dadurch gekennzeichnet, dass** das Koppelelement (43) ein Haken (431) oder ein Haken (431) mit einem ersten Sicherungselement (432) ist.

3. Modulares System gemäß einem der Ansprüche 1 oder 2, **dadurch gekennzeichnet, dass** die Basiskomponenten entsprechend verschiedener zu hebender, zu sichernder und/oder zu ziehender Lasten dimensioniert sind.

4. Modulares System gemäß Anspruch 3, ferner aufweisend eine Farbcodierung, welche die Geeignetheit für eine Last anzeigt.

5. Modulares System gemäß einem der vorhergehenden Ansprüche, **dadurch gekennzeichnet, dass**
die Unterseite (41) des Koppelhakens (4) einen Verkürzer (45) aufweist.

6. Modulares System gemäß einem der vorhergehenden Ansprüche, **dadurch gekennzeichnet, dass**
der Verkürzer (45) ein zweites Sicherungselement aufweist.

7. Modulares System gemäß einem der vorhergehenden Ansprüche, **dadurch gekennzeichnet, dass**
der Aufnehmer (44) ein Gabelaufnehmer oder eine Öse ist.

8. Modulares System gemäß einem der vorhergehenden Ansprüche, **dadurch gekennzeichnet, dass**
das zumindest eine Basissegment (5) eine Kettensegment und/oder ein Gurtsegment ist.

## Claims

1. Modular suspension system (1) for attachment to a crane hook (2) or an anchoring point or a lashing point, comprising the following basic components:
- a suspension ring (3),
- at least one coupling hook (4),
- at least one base segment (5) with a load hook (51),
wherein the suspension ring (3) is configured to form a frictional connection with the crane hook (2) or the anchoring point or the lashing point and with the at least one coupling hook (4),
wherein the coupling hook (4) comprises a lower side (41) and an upper side (42), the upper side (42) comprising a coupling element (43) configured to create a frictional connection to the suspension ring (3), to the crane hook (2), to the anchoring point, to the lashing point and/or to the load hook (51) of a base segment (5), and wherein the lower side (41) comprises a receiver (44) configured to create a frictional connection to the at least one base segment (5),
wherein the suspension ring (3) is configured to receive two to four coupling hooks (4), **characterized in that** the suspension ring (3) is configured such that, when two to four coupling hooks (4) are used, an outer limit of a maximum permissible working angle of 60° is ensured, the suspension ring (3) having for this purpose a teardrop-shaped cross-section with a semicircular underside (31) with two opposite locking angles *ϕ* for maximum locking of the two to four coupling hooks (4) and a receiving point (32).

2. Modular system according to claim 1, **characterized in that** the coupling element (43) is a hook (431) or a hook (431) with a first securing element (432).

3. Modular system according to one of claims 1 or 2, **characterized in that** the basic components are dimensioned according to various loads to be lifted, secured and/or pulled.

4. Modular system according to claim 3, further comprising a color coding indicating the suitability for a load.

5. Modular system according to one of the preceding claims, **characterized in that** the lower side (41) of the coupling hook (4) comprises a shortener (45).

6. Modular system according to one of the preceding claims, **characterized in that** the shortener (45) comprises a second securing element.

7. Modular system according to one of the preceding claims, **characterized in that** the receiver (44) is a fork receiver or an eyelet.

8. Modular system according to one of the preceding claims, **characterized in that** the at least one base segment (5) is a chain segment and/or a strap segment.

## Revendications

1. Système modulaire de suspension (1) destiné à être suspendu à un crochet de grue (2) ou à un point d'ancrage ou un point d'arrimage, comprenant les composants de base suivants :
- un anneau de suspension (3),
- au moins un crochet de couplage (4),
- au moins un segment de base (5) avec un crochet de charge (51),
l'anneau de suspension (3) étant conçu de manière à former une liaison par friction avec le crochet de grue (2) ou le point d'ancrage ou le point d'arrimage et avec ledit au moins un crochet de couplage (4),
le crochet de couplage (4) comprenant une face inférieure (41) et une face supérieure (42), la face supérieure (42) comprenant un élément de couplage (43) conçu de manière à établir une liaison par friction avec l'anneau de suspension (3), le crochet de grue (2), le point d'ancrage, le point d'arrimage et/ou le crochet de charge (51) d'un segment de base (5), et la face inférieure (41) comprenant un récepteur (44) conçu de manière à établir une liaison par friction avec ledit au moins un segment de base (5),
l'anneau de suspension (3) étant conçu pour recevoir deux à quatre crochets de couplage (4), **caractérisé en ce que** l'anneau de suspension (3) est conçu de sorte que, lors de l'utilisation de deux à quatre crochets de couplage (4), une limite externe d'un angle de travail maximal autorisé de 60° est assurée, l'anneau de suspension (3) présentant à cet effet, en coupe transversale, une forme en goutte avec une face inférieure semi-circulaire (31) munie de deux angles d'encliquetage opposés *ϕ* pour un encliquetage maximal des deux à quatre crochets de couplage (4) et un point de réception (32).

2. Système modulaire selon la revendication 1, **caractérisé en ce que** l'élément de couplage (43) est un crochet (431) ou un crochet (431) avec un premier élément de sécurité (432).

3. Système modulaire selon l'une des revendications 1 ou 2, **caractérisé en ce que** les composants de base sont dimensionnés en fonction de diverses charges à lever, à sécuriser et/ou à tirer.

4. Système modulaire selon la revendication 3, comprenant en outre un code couleur indiquant l'aptitude pour une charge.

5. Système modulaire selon l'une des revendications précédentes, **caractérisé en ce que** la face inférieure (41) du crochet de couplage (4) comprend un raccourcisseur (45).

6. Système modulaire selon l'une des revendications précédentes, **caractérisé en ce que** le raccourcisseur (45) comprend un deuxième élément de sécurité.

7. Système modulaire selon l'une des revendications précédentes, **caractérisé en ce que** le récepteur (44) est un récepteur en fourche ou un œillet.

8. Système modulaire selon l'une des revendications précédentes, **caractérisé en ce que** ledit au moins un segment de base (5) est un segment de chaîne et/ou un segment de sangle.
